# EUROPÄISCHE PATENTSCHRIFT

(11) **EP 2 576 925 B1**
(45) Veröffentlichungstag und Bekanntmachung des Hinweises auf die Patenterteilung: **20.05.2015**
(21) Anmeldenummer: 11710426.5
(22) Anmeldetag: 14.03.2011
(51) Int. Cl.: E03C 1/084, B05B 1/30

(54) **SANITÄRER AUSLAUFEINSATZ**
SANITARY OUTLET INSERT
INSERT DE SORTIE SANITAIRE

(30) Priorität: 21.12.2010 DE 202010016867 U; 27.05.2010 DE 202010007202 U
(43) Veröffentlichungstag der Anmeldung: 10.04.2013
(73) Patentinhaber: Neoperl GmbH, 79379 Müllheim (DE)
(72) Erfinder: TEMPEL, Marc, 79111 Freiburg (DE)
(74) Vertreter: Börjes-Pestalozza, Henrich
(86) Internationale Anmeldenummer: PCT/EP2011/001251
(87) Internationale Veröffentlichungsnummer: WO 2011/147496

(56) Entgegenhaltungen:
- WO-A1-2009/079821
- FR-A1- 2 907 874

## Beschreibung

Die Erfindung betrifft einen sanitären Auslaufeinsatz, der an dem Wasserauslauf einer sanitären Auslaufarmatur montierbar ist, mit einem Durchflussmengenregler oder Durchflussbegrenzer, der ein Stellelement hat, das im Zusammenwirken mit einem Gegenelement den Durchflussquerschnitt des Durchflussmengenreglers oder Durchflussbegrenzers einregelt oder begrenzt, wobei zur Veränderung der Relativposition von Stellelement und Gegenelement an der Auslaufstirnseite des Auslaufeinsatzes eine Handhabe vorgesehen ist, die als Drucktaster ausgestaltet ist, und wobei mittels einer Drucktastmechanik eine Stellbewegung an der Handhabe in eine Relativbewegung von Stellelement und Gegenelement umsetzbar ist.

Etliche Normen sehen bereits eine Begrenzung der aus einer Auslaufarmatur pro Zeiteinheit ausströmenden Wassermenge vor. Darüber hinaus kann eine Begrenzung der Durchflussleitung auch notwendig sein, um das Ausströmen eines nicht-spritzenden Wasserstrahls aus der Auslaufarmatur sicherzustellen. Man hat daher bereits sanitäre Auslaufeinsätze der eingangs erwähnten Art geschaffen, die einen Durchflussmengenregler oder einen Durchflussbegrenzer aufweisen.

Da den Herstellern von Auslaufarmaturen der Wasserdruck am Installationsort aber nicht bekannt ist, und da dieser Wasserdruck von der Installationsart, beispielsweise von dem Einsatz druckerhöhender sogenannter "Booster-Pumps" oder auf dem Dach installierter Wassertanks, abhängig ist, müssen zu den regelmäßig überregional angebotenen Auslaufarmaturen häufig mehrere, auf unterschiedliche Durchflussleistungen ausgelegte Ersatzstrahlregler angeboten werden, die wahlweise in Abhängigkeit von dem vor Ort vorherrschenden Wasserdruck eingesetzt werden können. Die Bereitstellung mehrerer Ersatzstrahlregler, von denen letztendlich nur einer zum Einsatz kommt, ist jedoch mit einem erheblichen Aufwand verbunden.

Da etliche Normen eine Begrenzung der Durchflussleistung vorschreiben, und da eine Begrenzung der Durchflussleistung auch erforderlich sein kann, um das Ausströmen eines nicht-spritzenden Wasserstrahls sicherzustellen, ist das Weglassen solcher Strahlregler auch keine Lösung.

Man kennt bereits verschiedene, im Wasserauslauf einer sanitären Auslaufarmatur einsetzbare Auslaufeinsätze, die über einen Strahlregler und/oder ein Vorsatzsieb hinaus einen Durchflussmengenregler oder einen Durchflussbegrenzer umfassen, der die Durchflussleistung zu limitieren oder druckunabhängig auf einen Maximalwert einzuregeln hat. Zwar kann mit Hilfe solcher Auslaufeinsätze der Wasserverbrauch wirkungsvoll reduziert werden, jedoch ist bei einzelnen Anwendungsfällen, wie beispielsweise beim Befüllen eines Topfes oder eines Wassereimers, ein rascher Füllvorgang und ein entsprechend großer Volumenstrom wünschenswert.

Aus der FR 2 907 874 A kennt man bereits einen sanitären Auslaufeinsatz der eingangs erwähnten Art, der an dem Wasserauslauf einer sanitären Auslaufarmatur montierbar ist. Der vorbekannte Auslaufeinsatz weist im Gehäuseinnenraum seines Gehäuses einen drehbar gelagerten Ventilkörper auf, der drei einander kreuzende Kanäle trägt, die am Umfang des Ventilkörpers münden. Der vorbekannte Auslaufeinsatz hat einen ringförmigen Drucktaster, der über die Auslaufstirnseite des Gehäuses vorsteht. Dabei ist eine manuelle Druckbeaufschlagung des Drucktasters mittels einer Drucktastmechanik in eine schrittweise Drehbewegung des Ventilkörpers umsetzbar, derart, dass die am Umfang des Ventilkörpers mündenden Kanalöffnungen mit einer zuströmseitigen Einlassöffnung oder mit geschlossenen Abschnitten des Gehäuses in Deckung gebracht werden können. Durch die schrittweise vorwählbare Auswahl der in zuström- oder Abströmrichtung orientierten Kanalöffnungen lässt sich der Durchflussquerschnitt mit Hilfe des vorbekannten Auslaufeinsatzes stufenweise reduzieren oder vollständig absperren. Eine Mengenregulierung der pro Zeiteinheit durchfließenden Wassermenge druckunabhängig auf eine maximale Durchflussleistung ist bei dem vorbekannten Auslaufeinsatz jedoch weder vorgesehen noch möglich.

Aus der WO 2009/079821 A ist bereits ein Sperrventil vorbekannt, dass statt eines handelsüblichen Strahlreglers in ein hülsenförmiges Auslaufmundstück einsetzbar ist, welches am Wasserauslauf einer sanitären Auslaufarmatur montiert werden kann. Das aus WO 2009/079821 A vorbekannte Sperrventil weist einen über die Auslaufstirnseite des sperrventils vorstehenden Drucktaster auf, mit Hilfe dem eine im Gehäuseinneren des Sperrventiles axial verschieblich geführte Druckstange gegen die Kraft einer Rückstellfeder bewegbar ist. Die Druckstange ist zweiteilig ausgeführt und weist ein inneres sowie ein äußeres Stangenteil auf, die über ein Schraubgewinde miteinander derart verschraubt sind, dass die axiale Länge der Druckstange verändert werden kann. An der Druckstange ist ein als elastischer Hohlkörper ausgebildeter Wasseraufstauring gehalten, der von dem durch das Sperrventil durchströmenden Wasser über einen By-Pass-Kanal mit Wasser befüllbar ist. Durch eine manuelle Druckbeaufschlagung des abströmseitig überstehenden Drucktasters wird das vorbekannte Sperrventil in seine Offenstellung bewegt. In der Offenstellung wird mit der Zeit der Wasseraufstauring zunehmend gefüllt, bis sich im Wasseraufstauring derart viel Wasser befindet, dass die hydraulische Kraftveränderung die Stellbewegung des Sperrventiles zurück in die Schließstellung auslöst. Das aus WO 2009/079821 A vorbekannte Sperrventil ist für öffentlich zugängliche Waschräume vorgesehen. Das vorbekannte Sperrventil bietet dort nicht nur den Vorteil, dass der im ausfließenden Wasserstrom befindliche Drucktaster somit ständig gereinigt wird, - vielmehr wird das Sperrventil nach einem vorwählbaren Zeitintervall automatisch in seine Sperrposition bewegt. Dabei lässt sich das für die Offenposition des Sperrventils bestimmte Zeitintervall durch eine Längenveränderung der Druckstange vorwählen.

Es besteht die Aufgabe, einen sanitären Auslaufeinsatz der eingangs erwähnten Art zu schaffen, bei dem sich die Durchflussleistung an den vor Ort vorherrschenden Wasserdruck und/oder an den jeweiligen Anwendungsfall leicht anpassen lässt, wobei der Auslaufeinsatz vorzugsweise auch in bereits vorhandenen Auslaufarmaturen verwendbar sein soll, insbesondere ohne dass auch das Auslaufmundstück ausgewechselt werden müsste.

Die erfindungsgemäße Lösung dieser Aufgabe besteht bei dem sanitären Auslaufeinsatz der eingangs erwähnten Art insbesondere darin, dass der Durchflussquerschnitt des Durchflussmengenreglers oder Durchflussbegrenzers durch eine axiale Veränderung der Relativposition von Stellelement und Gegenelement zwischen einer hohen Durchflussleistung und wenigstens einer demgegenüber reduzierten Durchflussleistung vorwählbar oder variierbar ist und dass die Auslaufstirnseite des Auslaufeinsatzes eine zentrale Durchtrittsöffnung aufweist, die der Drucktaster durchsetzt.

Der erfindungsgemäße Auslaufeinsatz ist in den Wasserauslauf einer sanitären Auslaufarmatur einsetzbar, um dort die Durchflussleistung an den vor Ort vorherrschenden Wasserdruck oder an den den Entnahmevorgang auslösenden Anwendungsfall anpassen zu können. Der erfindungsgemäße Auslaufeinsatz weist dazu einen Durchflussmengenregler oder einen Durchflussbegrenzer auf, der ein Stellelement hat, das im Zusammenwirken mit einem Gegenelement den Durchflussquerschnitt des Durchflussmengenreglers oder Durchflussbegrenzers einregelt oder begrenzt. Um den die Durchflussleistung bestimmenden Durchflussquerschnitt des Durchflussmengenreglers oder Durchflussbegrenzers durch eine axiale Veränderung der Relativposition von Stellelement und Gegenelement vorwählen oder variieren zu können, ist an der Auslaufstirnseite des Auslaufeinsatzes eine Handhabe vorgesehen. Dabei wird eine Stellbewegung an der Handhabe in eine axiale Relativbewegung von Stellelement und Gegenelement umgesetzt. Um die Durchflussleistung des erfindungsgemäßen Auslaufeinsatzes rasch und bequem verändern oder anpassen zu können, ist diese Handhabe als Drucktaster ausgestaltet, der eine zentrale Durchtrittsöffnung durchsetzt, die an der Auslaufstirnseite des Auslaufeinsatzes vorgesehen ist. Dabei lässt sich eine Stellbewegung an der Handhabe mittels einer Betätigungs- oder Drucktastmechanik in eine axiale Relativbewegung von Stellelement und Gegenelement umsetzen. Mit Hilfe dieser Betätigungs- oder Drucktastmechanik lässt sich die Durchflussleistung des erfindungsgemäßen Auslaufeinsatzes durch bloße Druckbeaufschlagung auf die als Drucktaste ausgebildete Handhabe von einer Stufe mit einer definierten Durchflussleistung in zumindest eine Stufe mit einer demgegenüber anderen Durchflussleistung umschalten. Da der erfindungsgemäße Auslaufeinsatz als sanitäre Einsetzeinheit ausgestaltet ist, kann diese auch so ausgestaltet sein, dass der Auslaufeinsatz bei Bedarf auch in den bereits vorhandenen Auslaufarmaturen nachträglich noch gegen einen üblichen Strahlreglereinsatz ausgetauscht werden kann, ohne dass auch ein Auswechseln des bereits vorhandenen Auslaufmundstückes notwendig wäre.

Eine bevorzugte Weiterbildung gemäß der Erfindung sieht vor, dass die Drucktastmechanik eine Vorschubhülse aufweist, mittels der die Relativposition von Stellelement und Gegenelement veränderbar ist, und dass die Vorschubhülse zumindest einen Gleitzahn mit einer Schrägfläche hat, welche Schrägfläche mit einer umlaufenden Stufenverzahnung zusammenwirkt, derart, dass eine auf den Drucktaster entgegen einer Rückstellkraft aufgebrachte Druckbewegung in eine axiale Schiebe-/Drehbewegung des dabei in die nächste Stufe der Stufenverzahnung gleitenden Gleitzahnes umsetzbar ist. Der Drucktaster, die Vorschubhülse mit dem zumindest einen, eine Schrägfläche aufweisenden Gleitzahn sowie die mit der Schrägfläche am Gleitzahn zusammenwirkende Stufenverzahnung bilden somit eine Drucktast- oder Betätigungsmechanik, die der Betätigungsmechanik eines üblichen Druckkugelschreibers entspricht.

Um mittels dem erfindungsgemäßen Auslaufeinsatz mehrere vorwählbare Durchflussquerschnitte beziehungsweise Durchflussleistungen bereitstellen zu können, ist es vorteilhaft, wenn die Stufenverzahnung zwei- oder mehrstufig ausgebildet ist.

Dabei sieht eine einfache und vorteilhafte Ausführungsform gemäß der Erfindung vor, dass in einer Stufe der zwei- oder mehrstufigen Stufenverzahnung das Stellelement außerhalb einer im Bereich des Gegenelements vorgesehenen Wirkposition angeordnet ist. Befindet sich das Stellelement innerhalb zumindest einer im Bereich des Gegenelements vorgesehenen Wirkposition, können das Stellelement und das Gegenelement derart zusammenwirken, dass die Durchflussleistung des erfindungsgemäßen Auslaufeinsatzes eingeregelt oder begrenzt werden kann. Ist das Stellelement demgegenüber außerhalb einer im Bereich des Gegenelements vorgesehenen Wirkposition angeordnet, können das Stellelement und das Gegenelement nicht zusammenwirken, so dass beispielsweise eine Stufe mit einer demgegenüber höheren Durchflussleistung bereitgestellt werden kann.

Eine platzsparende und auch im Einsetzgehäuse des erfindungsgemäßen Auslaufeinsatzes unterzubringende Betätigungsmechanik, die mit geringem Aufwand hergestellt und funktionssicher ausgeführt werden kann, sieht vor, dass die Vorschubhülse in einer Führungshülse geführt ist, die an ihrem einen Hülsenstirnrand oder an ihrem Hülseninnenumfang die umlaufende Stufenverzahnung trägt.

Eine bevorzugte Ausführungsform gemäß der Erfindung sieht vor, dass die abströmseitige Stirnwand des Auslaufeinsatzes eine Gitter-, Netz- oder Lochstruktur hat und dass die Führungshülse an die Stirnwand einstückig angeformt oder daran befestigbar ist. Weist die abströmseitige Stirnwand des Auslaufeinsatzes eine Gitter-, Netz- oder Lochstruktur auf, kann der aus dem erfindungsgemäßen Auslaufeinsatz austretende Wasserstrahl geformt und beispielsweise zu einem homogenen, nicht-spritzenden Wasserstrahl gestaltet werden.

Damit die Vorschubhülse axial verschieblich und gleichzeitig drehbar geführt werden kann und damit eine Druckbewegung auf den Drucktaster in eine axiale Schiebe-/Drehbewegung des zumindest einen, an der Vorschubhülse vorstehenden Gleitzahnes umsetzbar ist, sieht eine bevorzugte Weiterbildung gemäß der Erfindung vor, dass die Vorschubhülse in einer Führungshülse geführt ist, die an ihrem einen Hülsenstirnrand oder an ihrem Hülseninnenumfang die umlaufende Stufenverzahnung trägt.

Die auch auf den Drucktaster einwirkende Rückstellkraft kann durch eine federelastische Ausgestaltung zumindest eines Einzelteiles der in der Betätigungsmechanik vorgesehenen Einzelteile und/oder durch ein elastomeres Rückstellelement bewirkt werden. Zusätzlich oder stattdessen kann es vorteilhaft sein, dass die Rückstellkraft als Rückstellfeder ausgebildet ist.

Eine besonders platzsparende und funktionssichere Ausführungsform gemäß der Erfindung sieht vor, dass die Rückstellfeder die Vorschubhülse durchsetzt.

Der Drucktaster des erfindungsgemäßen Auslaufeinsatzes lässt sich in axialer Richtung besonders gut durch Druckbetätigung verschieben, wenn der Drucktaster in der Führungshülse verschieblich geführt ist.

Um den aus dem erfindungsgemäßen Auslaufeinsatz austretenden Wasserstrahl gut zu einem homogenen, nicht-spritzenden und gegebenenfalls auch perlend-weichen Wasserstrahl formen zu können, sieht eine bevorzugte Weiterbildung gemäß der Erfindung vor, dass dem Durchflussmengenregler oder Durchflussbegrenzer ein Strahlregler nachgeschaltet ist.

Eine besonders funktionssichere und störungsfreie Ausführungsform gemäß der Erfindung, die gleichzeitig sehr platzsparend ausgestaltet sein kann, sieht vor, dass der Durchflussmengenregler zwischen dem abströmseitigen Strahlregler und einem zuströmseitigen Vorsatzsieb in dem Auslaufeinsatz angeordnet ist.

Damit die Rückstellfeder ihre Rückstellkraft gut auf die Betätigungsmechanik im Inneren des erfindungsgemäßen Auslaufeinsatzes aufbringen kann, sieht eine Ausführungsform gemäß der Erfindung vor, dass die Rückstellfeder sich an der Vorschubhülse und/oder am Vorsatzsieb abstützt.

Sofern in dem erfindungsgemäßen Auslaufeinsatz ein Strahlregler vorgesehen ist, kann dieser als unbelüfteter Strahlregler ausgebildet sein. Um den aus dem erfindungsgemäßen Auslaufeinsatz austretenden Wasserstrahl belüften und damit zu einem perlend-weichen Wasserstrahl formen zu können, wird jedoch eine Ausführungsform bevorzugt, bei welcher der Strahlregler als belüfteter Strahlregler ausgebildet ist.

Bei einem solchen, einen belüfteten Strahlregler umfassenden Auslaufeinsatz ist es vorteilhaft, wenn der Strahlregler einen Strahlzerleger hat, der das zuströmende Wasser in eine Vielzahl von zu belüftender Einzelstrahlen aufteilt.

Eine besonders einfache, kompakte und geräuscharme Ausführungsform gemäß der Erfindung sieht vor, dass der Strahlzerleger als Lochplatte ausgebildet ist.

Um die im Strahlzerleger des erfindungsgemäßen Auslaufeinsatzes erzeugten Einzelstrahlen auch bei geringen Wasserdrücken bereits gut und wirkungsvoll belüften zu können, wird jedoch eine Weiterbildung gemäß der Erfindung bevorzugt, bei welcher der Strahlzerleger als Diffusor ausgebildet ist, der eine Ringwandung mit Durchtrittsöffnungen hat, wobei an die Ringwandung eine Prallfläche angeformt ist, welche das zuströmende Wasser zu den Durchtrittsöffnungen hin umlenkt.

Um die Umgebungsluft in den erfindungsgemäßen Auslaufeinsatz ansaugen und dort mit den vom Strahlzerleger erzeugten Einzelstrahlen vermischen zu können, ist es vorteilhaft, wenn der Strahlregler ein Strahlreglergehäuse mit einem Gehäuseteilbereich hat, der zwischen sich und dem Diffusor einen Durchtrittskanal umgrenzt, dass der Durchtrittskanal sich zumindest bereichsweise in Strömungsrichtung verjüngt und dass die Durchtrittsöffnungen im Durchtrittskanal münden. Da bei dieser Ausführungsform sich der zwischen Gehäuse und Diffusor umgrenzte Durchtrittskanal in Strömungsrichtung verjüngt, werden die im Diffusor erzeugten Einzelstrahlen derart beschleunigt, dass gemäß der Bernoullischen Gleichung auf der Abströmseite des Durchtrittskanals ein Unterdruck entsteht, der ein Ansaugen der Umgebungsluft in den Strahlregler des erfindungsgemäßen Auslaufeinsatzes bewirkt.

Um die Einzelteile des erfindungsgemäßen Auslaufeinsatzes möglichst einfach herstellen zu können und um den mit der Herstellung des erfindungsgemäßen Auslaufeinsatzes verbundenen Aufwand zu reduzieren, ist es vorteilhaft, wenn der Strahlregler ein Strahlreglergehäuse mit zumindest zwei lösbar verbindbaren Gehäuseteilen hat.

Der aus der Einsetzeinheit austretende Wasserstrahl lässt sich besonders gut zu einem homogenen und nicht-spritzenden Wasserstrahl formen, wenn der Strahlregler ein Strahlreglergehäuse hat, in dessen Gehäuseinnenraum zumindest ein, eine Loch-, Gitter- oder Netzstruktur aufweisendes Einsetzteil einsetzbar ist, welches als Strahlformungsteil dient.

Die auf den Drucktaster ausgeübte Stellbewegung lässt sich besonders gut auf das Stellelement übertragen, wenn das Stellelement axial verstellbar geführt ist.

Vorteilhaft kann es sein, wenn der Drucktaster zur Anzeige der gewählten Druckstufe aus einem transparenten oder semi-transparenten Material hergestellt ist.

Um unbeabsichtigte Fehlbetätigungen oder unerwünschte Manipulationen am erfindungsgemäßen Auslaufeinsatz zu vermeiden, kann es vorteilhaft sein, wenn der Drucktaster derart in einer zurückgesetzten Position am Auslaufeinsatz vorgesehen ist, dass der Drucktaster nur unter Zuhilfenahme eines Betätigungswerkzeuges betätigbar ist.

Eine weitere Ausführungsform gemäß der Erfindung sieht vor, dass der Drucktaster zum Betätigen der Drucktastmechanik insbesondere über die durch die Auslaufstirnseite des Auslaufeinsatzes gebildete Ebene hindurch, beispielsweise mittels der Fingernagelkuppe, in den Auslaufeinsatz zu drücken ist. Auch bei dieser vorteilhaften Ausführungsform werden unbeabsichtigte Fehlbetätigungen des Auslaufeinsatzes vermieden. Weiterhin wird durch den vertieft liegenden Druckpunkt vermieden, dass das die Druckmechanik abstützende Vorsatzsieb vor Überlastung durch Aufbringen einer unzulässig großen Verstellkraft oder überlangen Verstellweges geschützt ist.

Eine bevorzugte Weiterbildung gemäß der Erfindung sieht vor, dass der Durchflussmengenregler einen Drosselkörper aus elastischem Material hat, welcher zwischen sich und zumindest einer, an einer Umfangswandung vorgesehenen Regelprofilierung mindestens einen Steuerspalt begrenzt, dessen Durchtrittsquerschnitt sich unter dem Druck des durchströmenden Wassers verändert, und dass der Durchflussquerschnitt des Durchflussmengenreglers durch eine axiale Veränderung der Relativposition von Drosselkörper und Regelprofilierung vorwählbar oder variierbar ist.

Dabei kann es zweckmäßig sein, dass das Stellelement den Drosselkörper oder die zumindest eine, eine Regelprofilierung aufweisende Umfangswandung trägt.

Um gegebenenfalls auch mehrere verschiedene Durchflussleistungen vorwählen zu können, ist es zweckmäßig, wenn die die Regelprofilierung tragende Umfangswandung einen sich in oder entgegen der Strömungsrichtung verjüngenden Durchflussquerschnitt umgrenzt und/oder wenn die Regelprofilierung in Strömungsrichtung orientierte und sich in ihrem lichten Durchflussquerschnitt verjüngende oder erweiternde Durchflussnuten oder Durchflusseinformungen aufweist.

Weiterbildungen gemäß der Erfindung ergeben sich aus der nachfolgenden Beschreibung in Verbindung mit den Ansprüchen sowie der Zeichnung. Nachstehend wird die Erfindung anhand bevorzugter Ausführungsbeispiele noch näher beschrieben.

Es zeigt:
- Fig. 1: einen, in einem Längsschnitt dargestellten und in dem Wasserauslauf einer sanitären Auslaufarmatur montierbaren Auslaufeinsatz, der zwischen einem zuströmseitigen Vorsatzsieb und einem abströmseitigen Strahlregler einen Durchflussmengenregler hat, dessen Durchflussleistung an einer über die Abströmseite des Auslaufeinsatzes vorstehenden und als Drucktaster ausgebildeten Handhabe stufenweise vorwählbar ist,
- Fig. 2: den Auslaufeinsatz aus Figur 1 in einer gegenüber Figur 1 geänderten Schaltstellung,
- Fig. 3: den Auslaufeinsatz aus Figur 1 und 2 in einer auseinandergezogenen Einzelteildarstellung,
- Fig. 4: den Auslaufeinsatz aus Figur 1 bis 3 in einem perspektivischen Teil-Längsschnitt,
- Fig. 5: einen, in einem Längsschnitt gezeigten Auslaufeinsatz, der mit dem aus Figur 1 bis 4 dargestellten Auslaufeinsatz vergleichbar ausgebildet ist, wobei der zu diesem Auslaufeinsatz gehörende abströmseitige Strahlregler hier statt einer Lochplatte einen Diffusor als Strahlzerleger hat,
- Fig. 6: den Auslaufeinsatz aus Figur 5 in einer gegenüber Figur 5 geänderten Schaltstufe,
- Fig. 7: den Auslaufeinsatz aus Figur 5 und 6 in einer auseinandergezogenen Einzelteildarstellung,
- Fig. 8: einen mit Figur 5 bis 7 vergleichbar ausgestalteten Auslaufeinsatz, der statt eines Durchflussmengenreglers hier einen Durchflussbegrenzer aufweist,
- Fig. 9: den ebenfalls in einem Längsschnitt dargestellten Auslaufeinsatz aus Figur 8 in einer gegenüber Figur 8 geänderten Schaltstufe,
- Fig. 10: den Auslaufeinsatz aus Figur 8 und 9 in einer auseinandergezogenen Einzelteildarstellung,
- Fig. 11: einen, aus zuströmseitigem Vorsatzsieb, abströmseitigem Strahlregler und zwischengeschaltetem Durchflussmengenregler gebildeten Auslaufeinsatz in einem Längsschnitt, wobei zum Vorwählen der Durchflussleistung des Durchflussmengenreglers hier nicht der Drosselkörper in seiner Relativposition zu einer Regelprofilierung axial verstellt werden kann, sondern vielmehr der die Umfangswandung mit der Regelprofilierung tragende und als Stellelement dienende Regelkern zwischen zwei Schaltstufen axial verstellbar ist, und wobei der Regelkern hier in einer relativ zum Drosselkörper außer Einsatz stehenden Schaltstufe dargestellt ist,
- Fig. 12: den ebenfalls in einem Längsschnitt dargestellten Auslaufeinsatz aus Figur 11 in einer gegenüber Figur 11 geänderten Schaltstufe, in welcher der Regelkern mit dem Drosselkörper zusammenwirken kann,
- Fig. 13: den Auslaufeinsatz aus Figur 11 und 12 in einer auseinandergezogenen Einzelteildarstellung,
- Fig. 14 bis 18: einen mit Figur 1 bis 4 vergleichbaren Auslaufeinsatz in verschiedenen Längsschnitten, bei welchem Auslaufeinsatz die Durchflussleistung zwischen vier unterschiedlichen Stufen veränderbar ist, wobei die Figuren 14 bis 18 den Auslaufeinsatz in einer Abfolge während eines Betätigungsvorganges zeigen,
- Fig. 19: den Auslaufeinsatz aus Figur 14 bis 18 in einer auseinandergezogenen Einzelteildarstellung,
- Fig. 20: einen, in ein Auslaufmundstück einsetzbaren und ebenfalls als Einsetzpatrone ausgebildeten Auslaufeinsatz in einem Längsschnitt, welcher Auslaufeinsatz zwischen dem zuströmseitigen Vorsatzsieb und dem abströmseitigen Strahlregler einen zwischengeschalteten Durchflussmengenregler hat, bei dem der mit dem elastischen Drosselkörper zusammenwirkende Regelkern mehrere, hier beispielsweise zwei Regelkern-Teilbereiche hat, die unterschiedliche Wirkdurchmesser und/oder unterschiedlich wirksame Regelprofilierungen aufweisen, derart, dass der Durchflussmengenregler zwischen einer entsprechenden Anzahl von Schaltstufen mit unterschiedlichen Durchflussleistungen verstellbar ist,
- Fig. 21: den ebenfalls in einem Längsschnitt gezeigten Auslaufeinsatz aus Figur 20 in der gegenüber Figur 20 anderen Schaltstufe, und
- Fig. 22: den Auslaufeinsatz aus Figur 20 und 21 in einer auseinandergezogenen Einzelteildarstellung.

In den Figuren 1 bis 22 sind verschiedene Ausführungen 1, 5, 8, 11, 14 und 50 eines sanitären Auslaufeinsatzes dargestellt. Die Auslaufeinsätze 1, 5, 8, 11, 14, 50 sind in ein hier nicht dargestelltes Auslaufmundstück einsetzbar, das an dem Wasserauslauf einer ebenfalls nicht gezeigten sanitären Auslaufarmatur montierbar ist. Während die Auslaufeinsätze 1, 5, 11, 14 und 50 einen Durchflussmengenregler 2 aufweisen, ist in dem Auslaufeinsatz 8 gemäß den Figuren 8 bis 10 ein Durchflussbegrenzer 2*'* vorgesehen. Die Durchflussmengenregler 2 und der Durchflussbegrenzer 2*'* weisen ein Stellelement 3, 4, 6 oder 38 auf, das mit einem Gegenelement 3*'*, 4*'*, 6*'* oder 38*'* zusammenwirkt. Während die Durchflussmengenregler 2 den Durchflussquerschnitt auf eine vom Wasserdruck unabhängige maximale Durchflussleistung (Durchflussvolumen pro Zeiteinheit) einzuregeln haben, soll der Durchflussbegrenzer 2*'* den Durchflussquerschnitt lediglich begrenzen und die Durchflussleistung dementsprechend reduzieren.

Aus den Figuren 1 bis 22 wird deutlich, dass an der Auslaufstirnseite 7 der Auslaufeinsätze 1, 5, 8, 11, 14 eine Handhabe vorgesehen ist. Dabei wird eine Stellbewegung an der Handhabe in eine axiale Relativbewegung von Stellelement 3, 4, 6, 38 und Gegenelement 3*'*, 4*'*, 6*'*, 38*'* umgesetzt. Die Handhabe ist als Drucktaster 9 ausgestaltet, der über die Auslaufstirnseite 7 des Auslaufeinsatzes 1, 5, 8, 11, 14, 50 vorsteht und durch Druckbeaufschlagung gegen die Rückstellkraft einer Rückstellfeder 44 axial in Richtung zum Auslaufeinsatz 1, 5, 8, 11, 14, 50 an diesem verschoben werden kann.

Die Relativposition von Stellelement 3, 4, 6, 38 und Gegenelement 3*'*, 4*'*, 6*'*, 38*'* ist mittels einer Vorschubhülse 10 veränderbar. Diese Vorschubhülse 10, die Bestandteil einer Drucktastmechanik ist, weist Gleitzähne 12 auf, die beabstandet über den Außenumfang der Vorschubhülse 10 verteilt sind. Die dem Drucktaster 9 zugewandte axiale Stirnfläche der Gleitzähne 12 ist jeweils als Schrägfläche 13 ausgebildet, die mit einer korrespondierenden Gegenschräge 15 an einer Stufenverzahnung 16 zusammenwirkt. Diese Stufenverzahnung 16 ist am Innenumfang (vgl. Fig. 13, 21) oder am axialen Stirnrand (vgl. Fig. 1 bis 10, 14 bis 19) einer Führungshülse 17 vorgesehen, in welcher die Vorschubhülse 10 axial verschieblich geführt ist. Die Schrägflächen 13 der Gleitzähne 12 können derart an den Gegenschrägen 15 der Führungshülse 17 entlang gleiten, dass eine auf den Drucktaster 9 entgegen der Rückstellkraft aufgebrachte Druckbewegung in eine axiale Schiebe-/Drehbewegung der dabei in die nächste Stufe der Stufenverzahnung 16 gleitenden Gleitzähne 12 umsetzbar ist.

Aus den Figuren 1 bis 22 und insbesondere aus der zeitlichen Abfolge in den Figuren 14 bis 18 ist zu entnehmen, dass der Drucktaster 9 einen hülsenförmigen Stirnendbereich hat, der eine kronenförmig umlaufende Verzahnung 18 trägt. Durch Druckbeaufschlagung des zwischen dem Hülseninnenumfang der Führungshülse 17 und dem Außenumfang der Vorschubhülse 10 geführten hülsenförmigen Stirnendbereichs des Drucktasters 9 wird dessen kronenförmige Verzahnung 18 derart in Richtung zu den Gleitzähnen 12 der Vorschubhülse 10 vorgeschoben, bis diese von den Gegenschrägen 15 an der Führungshülse 17 abheben. Dabei ist die kronenförmige Verzahnung 18 des Drucktasters 9 derart versetzt zu den Gegenschrägen 15 an der Führungshülse 17 und zu den Gleitzähnen 12 an der Vorschubhülse 10 angeordnet, dass die Gleitzähne 12 nach dem Abheben von der Stufenverzahnung 16 gleichzeitig auch eine gegebenenfalls durch das Rückstellelement verstärkte Drehbewegung vollführen und nach dem Zurückführen des Drucktasters 9 in die Ausgangsstellung in die nächste Stufe der Stufenverzahnung 16 einrücken können.

Die Stufenverzahnung 16 ist zwei- oder mehrstufig ausgebildet. Dabei weist jede Stufenverzahnung 16 eine sich in Umfangsrichtung derart wiederholende Stufenfolge auf, dass die sich bei jedem Betätigungsvorgang in einer Richtung weiterdrehenden Gleitzähne 12 die Stufenfolge Stufe für Stufe weiter nach oben rücken, um nach Erreichen der höchsten Stufe in die Ausgangsstufe zurückzufallen.

Die abströmseitige, an der Auslaufstirnseite 7 vorgesehene Stirnwand 19 der Auslaufeinsätze 1, 5, 8, 11, 14, 50 ist hier als Lochstruktur ausgebildet, die beispielsweise wabenzellenartige Durchflusslöcher 20 hat. Die ausströmseitige Stirnwand 19 weist eine zentrale Durchtrittsöffnung 43 auf, die der Drucktaster 9 durchsetzt. Die an der Stirnwand 19 vorgesehene Durchtrittsöffnung 43 wird von der Führungshülse 17 umgriffen, die an den Strahlregler oder Diffusor (vgl. Fig. 20, 21) oder an die Stirnwand 19 einstückig angeformt (vgl. Fig. 7, 10) oder daran lösbar befestigt (vgl. Fig. 3, 4, 19) sein kann.

In den Figuren 1 bis 22 ist erkennbar, das dem Durchflussmengenregler 2 oder dem Durchflussbegrenzer 2*'* ein insbesondere kegelförmiges Vorsatzsieb 21 vorgeschaltet ist, das die im Wasser mitgeführten Schmutzpartikel auszufiltern hat. Dem Durchflussmengenregler 2 oder dem Durchflussbegrenzer 2*'* ist ein Strahlregler 22 nachgeschaltet, der das ausströmende Wasser zu einem homogenen, nicht-spritzenden Wasserstrahl zu formen hat. Der Strahlregler 22 der Auslaufeinsätze 1, 5, 8, 11, 14, 50 ist hier als belüfteter Strahlregler ausgebildet und weist einen Strahlzerleger auf, der das zuströmende Wasser in eine Vielzahl von zu belüftender Einzelstrahlen aufteilt. Während der Strahlzerleger der Auslaufeinsätze 1, 14 als Lochplatte 23 ausgebildet ist, ist der Strahlzerleger der Auslaufeinsätze 5, 8, 11, 50 als Diffusor 24 ausgestaltet. Der Diffusor 24 weist eine Ringwandung 25 auf, die in Umfangsrichtung gleichmäßig voneinander beabstandete Durchtrittsöffnungen 26 hat. An die Ringwandung 25 ist eine Prallfläche 27 angeformt, welche das zuströmende Wasser zu den Durchtrittsöffnungen 26 umlenkt. Die im Strahlreglergehäuse 28 der Auslaufeinsätze 1, 5, 8, 11, 14, 50 vorgesehenen Belüftungsöffnungen 29 münden in einem ringförmig umlaufenden Durchtrittskanal 30, der zwischen dem Diffusor 24 und dem benachbarten Gehäuseteilbereich des Strahlreglergehäuses 28 vorgesehen ist. Dieser Durchtrittskanal 30 verjüngt sich in Strömungsrichtung derart, dass die im Diffusor 24 erzeugten Einzelstrahlen eine Beschleunigung erfahren, die in dem dem Durchtrittskanal 30 nachfolgenden Teilbereich des Gehäuseinnenraums des Strahlreglergehäuses 28 einen Unterdruck erzeugt, der das Ansaugen der zum Belüften der Einzelstrahlen benötigten Umgebungsluft in das Gehäuseinnere bewirkt. Da die durch die Lochplatte 23 erzeugten Einzelstrahlen einen vergleichbaren Unterdruck erzeugen, sind an der Gehäusewandung der Strahlreglergehäuse 28 die Belüftungsöffnungen 29 vorgesehen, durch die die Umgebungsluft in das Gehäuseinnere eintreten kann. Die hier eine Lochstruktur aufweisende Stirnwand 19 dient dem Strahlregler 22 gleichzeitig als Strömungsgleichrichter, der die im Gehäuseinneren belüfteten Einzelstrahlen zu einem homogenen und perlend-weichen Gesamtstrahl zu formen hat.

Wie aus den Figuren deutlich wird, ist der Durchflussmengenregler 2 oder der Durchflussbegrenzer 2*'* in das Strahlreglergehäuse 28 der Auslaufeinsätze 1, 5, 8, 11, 14 und 50 als Bestandteil integriert.

Es versteht sich, dass dem Durchflussmengenregler 2 oder dem Durchflussbegrenzer 2*'* statt dem hier dargestellten Strahlbelüfter auch ein laminarer oder unbelüfteter Strahlregler, ein Strömungsgleichrichter oder ein sonstiger Strahlformer nachgeschaltet sein kann.

Die in den Auslaufeinsätzen 1, 5, 11, 14 und 50 vorgesehenen Durchflussmengenregler 2 weisen einen ringförmigen Drosselkörper 31 aus elastischem Material auf. Der Drosselkörper 31 begrenzt zwischen sich und einer an einer Umfangswandung vorgesehenen Regelprofilierung 32 einen Steuerspalt 33. Da der Drosselkörper 31 mit steigendem Druck zunehmend verformt und in die Regelprofilierung 32 gepresst wird, wird der Durchtrittsquerschnitt des Steuerspalts 33 unter dem Druck des durchströmenden Wassers verändert. Während die Regelprofilierung der in Figur 1, 5 und 11 gezeigten Auslaufeinsätze einen etwa gleichbleibenden Querschnitt hat, derart, dass bei diesen Auslaufeinsätzen der Drosselkörper gegenüber der Regelprofilierung nur in zwei Schaltstufen entweder in oder außer Einsatz zu bringen ist, zeigt Figur 14 beispielhaft eine Ausführung, bei der die die Regelprofilierung 32 tragende Umfangswandung sich in oder entgegen der Strömungsrichtung verjüngt und/oder bei der - wie in Figur 14 - die die Regelprofilierung 32 bildenden und in Strömungsrichtung orientierten Nuten oder dergleichen Einformungen 34 sich in oder entgegen der Strömungsrichtung erweitern, so dass durch eine axiale Veränderung der Relativposition von Stellelement 3, 4 und Gegenelement 3*'*, 4*'* der Durchflussquerschnitt des Durchflussmengenreglers 2 bei Bedarf stufenweise variiert werden kann. Während bei den Auslaufeinsätzen 1, 5, 14 das Stellelement 3, 4 den elastischen Drosselkörper 31 trägt, trägt bei den Auslaufeinsätzen 11, 50 das Stellelement 6 an seiner Außenumfangswandung die Regelprofilierung 32, die von dem im Durchflussmengenregler 2 axial gesicherten Drosselkörper 31 umgriffen wird.

Das den Drosselkörper 31 tragende Stellelement 3 der Auslaufeinsätze 1 und 14 ist speichenradförmig ausgebildet, wobei Führungsstege 35 des Durchflussmengenreglergehäuses 36 die Speichenöffnungen 37 derart durchsetzen, dass das Stellelement 3 drehfest, aber axial verschieblich in dem Auslaufeinsatz 1, 14 geführt ist.

Der in den Figuren 1 bis 4 gezeigte Auslaufeinsatz 1 ist zwischen einer in Figur 1 gezeigten "Low"-Stufe mit verringerter Durchflussleistung und einer in Figur 2 gezeigten "Boost"- oder "High"-Stufe mit demgegenüber erhöhter Durchflussleistung verstellbar, in welcher das den Drosselkörper 31 tragende Stellelement 3 außerhalb einer im Bereich des Gegenelements 3*'* vorgesehenen Wirkposition angeordnet ist.

Während der Auslaufeinsatz 1 in seinem Strahlregler 22 eine Lochplatte 23 als Strahlzerleger hat, weist der ebenfalls zweistufige Auslaufeinsatz 5 einen Diffusor 24 als Strahlzerleger auf, der bereits bei geringen Wasserdrücken einen starken Unterdruck erzeugt, um die zur Belüftung des Wassers benötigte Umgebungsluft in das Gehäuseinnere des Strahlreglers 5 anzusaugen. Aus Figur 7 wird deutlich, dass bei dem Auslaufeinsatz 5 der dem Durchflussmengenregler 2 zugewandte Stirnendbereich der Vorschubhülse 10 gleichzeitig als das den Drosselkörper 31 tragende Stellelement 4 ausgebildet ist.

Der Auslaufeinsatz 8 entspricht dem Auslaufeinsatz 5 mit Ausnahme des in dem Auslaufeinsatz 8 fehlenden Drosselkörpers. Bei dem Auslaufeinsatz 8 wirkt das Stellelement 38 selbst daher als Durchflussbegrenzer 2*'*, der in der in Figur 9 gezeigten "Low"Stufe den Durchflussquerschnitt zum Strahlregler verengt, während in der in Figur 8 gezeigten "Boost"- oder "High"-Stufe dieser Durchflussquerschnitt demgegenüber freigehalten ist.

Bei dem zweistufigen Auslaufeinsatz 11 kann das die Regelprofilierung 32 tragende Stellelement 6 derart zwischen der in Figur 11 gezeigten "Boost"- oder "High"-Stufe und der in Figur 12 dargestellten "Low"-Stufe geschaltet werden, wobei in der "Boost"-Stufe das Stellelement 6 außerhalb einer im Bereich des Gegenelements 6*'* vorgesehenen Wirkposition angeordnet ist.

Die Auslaufeinsätze 14, 50 sind mehrstufig ausgebildet. Anhand der Stufenverzahnung 16 ist zu erkennen, dass der Auslaufeinsatz 14 vier Stufen hat, die sich voneinander durch unterschiedliche Durchflussleistungen auszeichnen. Der Auslaufeinsatz 14 erlaubt somit ein revolverartiges Durchschalten zwischen den Schaltstufen. Da der Auslaufeinsatz 14 mehrere, wahlweise vorwählbare Schaltstufen bietet, ist der Auslaufeinsatz 14 auch als "Universal"-Strahlregler verwendbar, der auf alle, in den Wassernetzen der verschiedenen Regionen und Märkte vorherrschenden Wasserdrücke durch bloße Druckbetätigung anzupassen ist.

Bei dem Auslaufeinsatz 50 gemäß den Figuren 20 bis 22 weist der als Stellelement 6 ausgebildete und mittels der Drucktastmechanik axial verstellbare Regelkern, der in der gewählten Schaltstufe festlegbar ist, zwei Regelkern-Teilbereiche auf, die unterschiedlich wirksame Regelprofilierungen 32 und/oder - wie hier - unterschiedliche Wirkdurchmesser tragen. Da der Durchflussmengenregler 2 des Auslaufeinsatzes 50 zwei derart unterschiedliche Regelkern-Teilbereiche hat, die jeweils in einer der Schaltstufen mit dem als Gegenelement 6*'* dienenden Drosselkörper 31 zusammenwirken, kann an dem Drucktaster 9 eine der beiden zur Verfügung stehenden Durchflussleistungen ausgewählt werden.

In den Figuren 1 bis 19 ist zu erkennen, dass das Strahlreglergehäuse 28 auf seiner Zuströmseite eine Einsenkung aufweist, in welche das Gehäuse 36 des Durchflussmengenreglers 2 oder das Gehäuse 40 des Durchflussbegrenzers 2*'* mit einem hier flanschartig ausgebildeten Gehäuseteil 39 lösbar verbindbar und insbesondere lösbar verrastbar eingesetzt werden kann. Das Vorsatzsieb 21, das einen gegenüber dem Gehäuseteilbereich 39 reduzierten Außenumfang hat, ist seinerseits an der Zuströmseite des Durchflussmengenreglers 2 oder des Durchflussbegrenzers 2*'* lösbar verbindbar und insbesondere lösbar verrastbar gehalten.

Wie aus den Figuren 20 und 21 deutlich wird, sind bei dem Auslaufeinsatz 50 das Vorsatzsieb 21 und der dem Durchflussmengenregler 2 zugeordnete Gehäuseteilbereich zu einem einzigen Bauteil 52 einstückig miteinander verbunden, welches Bauteil 52 im Strahlreglergehäuse 28 derart lösbar verrastbar ist, dass gleichzeitig auch der hier als Diffusor 24 ausgebildete Strahlzerleger im Gehäuseinneren gesichert wird. Wie in den Figuren 20 bis 22 erkennbar ist, ist zwischen dem Bauteil 52 und dem zuströmseitigen Stirnrand des Diffusors 24 ein ringscheibenartiges Tragelement 51 angeordnet, auf dessen innenseitig überstehenden Umfangsrandbereich der elastische Drosselkörper 31 aufliegt.

Bei den hier dargestellten Auslaufeinsätzen 1, 5, 8, 11, 14, 50 lässt sich die Durchflussleistung durch bloße Druckbeaufschlagung auf die als Drucktaste 9 ausgebildete Handhabe nach dem Revolverprinzip von einer Stufe mit einer geringeren Durchflussleistung in zumindest eine Stufe mit einer demgegenüber höheren Durchflussleistung und umgekehrt umschalten. Auf diese Weise können die Auslaufeinsätze 1, 5, 8, 11, 14, 50 mit geringem Aufwand an den vor Ort vorherrschenden Wasserdruck und/oder an den jeweiligen Anwendungsfall leicht angepasst werden.

## Patentansprüche

1. Sanitärer Auslaufeinsatz (1, 5, 8, 11, 14, 50), der an dem Wasserauslauf einer sanitären Auslaufarmatur montierbar ist, mit einem Durchflussmengenregler (2) oder Durchflussbegrenzer (2*'*), der ein Stellelement (3, 4, 6, 38) hat, das im Zusammenwirken mit einem Gegenelement (3*'*, 4*'*, 6*'*, 38*'*) den Durchflussquerschnitt des Durchflussmengenreglers oder Durchflussbegrenzers einregelt oder begrenzt, wobei zur Veränderung der Relativposition vom Stellelement (3, 4, 6, 38) und vom Gegenelement (3*'*, 4*'*, 6*'*, 38*'*) an der Auslaufstirnseite (7) des Auslaufeinsatzes (1, 5, 8, 11, 14, 50) eine Handhabe vorgesehen ist, die als Drucktaster ausgestaltet ist, und wobei mittels einer Drucktastmechanik eine Stellbewegung an der Handhabe in eine Relativbewegung von Stellelement (3, 4, 6, 38) und Gegenelement (3*'*, 4*'*, 6*'*, 38*'*) umsetzbar ist, wobei die Auslaufstirnseite (7) des Auslaufeinsatzes (1, 5, 8, 11, 14, 50) eine zentrale Durchtrittsöffnung (43) aufweist, die der Drucktaster (9) durchsetzt, **dadurch gekennzeichnet, dass** der Durchflussquerschnitt des Durchflussmengenreglers (2) oder Durchflussbegrenzers (2*'*) durch eine axiale Veränderung der Relativposition vom Stellelement (3, 4, 6, 38) und vom Gegenelement (3*'*, 4*'*, 6*'*, 38*'*) zwischen einer hohen Durchflussleistung und wenigstens einer demgegenüber reduzierten Durchflussleistung vorwählbar oder variierbar ist.

2. Auslaufeinsatz nach Anspruch 1, **dadurch gekennzeichnet, dass** die Drucktastmechanik eine Vorschubhülse (10) aufweist, mittels der die Relativposition vom Stellelement (3, 4, 6, 38) und vom Gegenelement (3*'*, 4*'*, 6*'*, 38*'*) veränderbar ist und dass die Vorschubhülse (10) zumindest einen Gleitzahn (12) mit einer Schrägfläche (13) hat, welche Schrägfläche (13) mit einer umlaufenden Stufenverzahnung (16) zusammenwirkt, derart, dass eine auf den Drucktaster (9) entgegen einer Rückstellkraft aufgebrachte Druckbewegung in eine axiale Schiebe-/Drehbewegung des dabei in die nächste Stufe der Stufenverzahnung (16) gleitenden Gleitzahnes (12) umsetzbar ist.

3. Auslaufeinsatz nach Anspruch 2, **dadurch gekennzeichnet, dass** die Stufenverzahnung (16) zwei- oder mehrstufig ausgebildet ist.

4. Auslaufeinsatz nach Anspruch 2 oder 3, **dadurch gekennzeichnet, dass** in einer Stufe der zwei- oder mehrstufigen Stufenverzahnung (16) das Stellelement (3, 4, 6, 38) außerhalb einer im Bereich des Gegenelements (3*'*, 4*'*, 6*'*, 38*'*) vorgesehenen Wirkposition angeordnet ist.

5. Auslaufeinsatz nach einem der Ansprüche 2 bis 4, **dadurch gekennzeichnet, dass** die Vorschubhülse (10) in einer Führungshülse (17) geführt ist, die an ihrem einen Hülsenstirnrand oder an ihrem Hülseninnenumfang die umlaufende Stufenverzahnung (16) trägt.

6. Auslaufeinsatz nach einem der Ansprüche 2 bis 5, **dadurch gekennzeichnet, dass** eine abströmseitige Stirnwand (19) der Einsetzeinheit (1, 5, 8, 11, 14, 50) eine Gitter-, Netz- oder Lochstruktur hat und dass die Führungshülse (17) an die Stirnwand (19) oder an einem vorgeschalteten Strahlzerleger einstückig angeformt oder daran befestigbar ist.

7. Auslaufeinsatz nach einem der Ansprüche 2 bis 6, **dadurch gekennzeichnet, dass** die Rückstellkraft als Rückstellfeder (44) ausgebildet ist.

8. Auslaufeinsatz nach Anspruch 7, **dadurch gekennzeichnet, dass** die Rückstellfeder (44) die Vorschubhülse (10) durchsetzt.

9. Auslaufeinsatz nach einem der Ansprüche 2 bis 8, **dadurch gekennzeichnet, dass** der Drucktaster (9) in der Führungshülse (17) verschieblich geführt ist.

10. Auslaufeinsatz nach einem der Ansprüche 1 bis 9, **dadurch gekennzeichnet, dass** dem Durchflussmengenregler (2) oder dem Durchflussbegrenzer (2*'*) ein Strahlregler (22) nachgeschaltet ist.

11. Auslaufeinsatz nach Anspruch 10, **dadurch gekennzeichnet, dass** der Durchflussmengenregler (2) zwischen dem abströmseitigen Strahlregler (22) und einem zuströmseitigen Vorsatzsieb (21) in der Einsetzeinheit (1, 5, 11, 14) angeordnet ist.

12. Auslaufeinsatz nach einem der Ansprüche 7 bis 11, **dadurch gekennzeichnet, dass** die Rückstellfeder (44) sich an der Vorschubhülse (10) und/oder im Vorsatzsieb (21) abstützt.

13. Auslaufeinsatz nach einem der Ansprüche 10 bis 12, **dadurch gekennzeichnet, dass** der Strahlregler (22) als belüfteter Strahlregler ausgebildet ist.

14. Auslaufeinsatz nach einem der Ansprüche 10 bis 13, **dadurch gekennzeichnet, dass** der Strahlregler einen Strahlzerleger hat, der das zuströmende Wasser in eine Vielzahl von Einzelstrahlen aufteilt.

15. Auslaufeinsatz nach Anspruch 14, **dadurch gekennzeichnet, dass** der Strahlzerleger als Lochplatte (23) ausgebildet ist.

16. Auslaufeinsatz nach Anspruch 14, **dadurch gekennzeichnet, dass** der Strahlzerleger als Diffusor (24) ausgestaltet ist, der eine Ringwandung (25) mit Durchtrittsöffnungen (26) hat, und dass an die Ringwandung (25) eine Prallfläche (27) angeformt ist, welche das zuströmende Wasser zu den Durchtrittsöffnungen (26) hin umlenkt.

17. Auslaufeinsatz nach Anspruch 16, **dadurch gekennzeichnet, dass** der Strahlregler (22) ein Strahlreglergehäuse (28) mit einem Gehäuseteilbereich hat, der zwischen sich und dem Diffusor (24) einen Durchtrittskanal (30) umgrenzt, dass der Durchtrittskanal (30) sich zumindest bereichsweise in Strömungsrichtung verjüngt und dass die Durchtrittsöffnungen (26) im Durchtrittskanal (30) münden.

18. Auslaufeinsatz nach einem der Ansprüche 10 bis 17, **dadurch gekennzeichnet, dass** der Strahlregler (22) ein Strahlreglergehäuse (28) mit zumindest zwei lösbar verbindbaren Gehäuseteilen hat.

19. Auslaufeinsatz nach einem der Ansprüche 10 bis 18 **dadurch gekennzeichnet, dass** der Strahlregler (22) ein Strahlreglergehäuse (28) hat, in dessen Gehäuseinnenraum zumindest ein, eine Loch-, Gitter- oder Netzstruktur aufweisendes Einsetzteil einsetzbar ist.

20. Auslaufeinsatz nach einem der Ansprüche 1 bis 19, **dadurch gekennzeichnet, dass** das Stellelement (3, 4, 6, 38) axial verstellbar geführt ist.

21. Auslaufeinsatz nach einem der Ansprüche 1 bis 20, **dadurch gekennzeichnet, dass** der Durchflussmengenregler (2) einen Drosselkörper (31) aus elastischem Material hat, welcher zwischen sich und zumindest einer, an einer Umfangswandung vorgesehenen Regelprofilierung (32) mindestens einen Steuerspalt (33) begrenzt, dessen Durchtrittsquerschnitt sich unter dem Druck des durchströmenden Wassers verändert und dass der Durchflussquerschnitt des Durchflussmengenreglers (2) durch eine axiale Veränderung der Relativposition von Drosselkörper (31) und Regelprofilierung (32) vorwählbar oder variierbar ist.

22. Auslaufeinsatz nach Anspruch 21, **dadurch gekennzeichnet, dass** das Stellelement (3, 4, 6) den Drosselkörper (31) oder die zumindest eine, eine Regelprofilierung (32) aufweisende Umfangswandung trägt.

23. Auslaufeinsatz nach Anspruch 22, **dadurch gekennzeichnet, dass** die die Regelprofilierung (32) tragende Umfangswandung einen sich in oder entgegen der Strömungsrichtung verjüngenden Durchflussquerschnitt umgrenzt und/oder dass die Regelprofilierung (32) in Strömungsrichtung orientierte und sich in ihrem lichten Durchflussquerschnitt verjüngende oder erweiternde Durchflussnuten oder Durchflusseinformungen (34) aufweist.

24. Auslaufeinsatz nach einem der Ansprüche 1 bis 23, **dadurch gekennzeichnet, dass** der Drucktaster zur Anzeige der gewählten Schaltstufe aus einem transparenten oder semi-transparenten Material hergestellt ist.

25. Auslaufeinsatz nach einem der Ansprüche 1 bis 24, **dadurch gekennzeichnet, dass** der Drucktaster derart in einer zurückgesetzten Position am Auslaufeinsatz vorgesehen ist, dass der Drucktaster nur unter Zuhilfenahme eines Betätigungswerkzeuges betätigbar ist.

26. Auslaufeinsatz nach einem der Ansprüche 1 bis 25, **dadurch gekennzeichnet, dass** der Drucktaster zum Betätigen der Drucktastmechanik vorzugsweise über die durch die Auslaufstirnseite des Auslaufeinsatzes gebildete Ebene hindurch in den Auslaufeinsatz zu drücken ist.

## Claims

1. Sanitary outlet insert (1, 5, 8, 11, 14, 50) which can be mounted on the water outlet of a sanitary outlet fitting, comprising a flow quantity regulator (2) or flow limiter (2') which has an adjusting element (3, 4, 6, 38) which regulates or limits the flow cross-section of the flow quantity regulator or the flow limiter in interaction with a counter-element (3', 4', 6', 38'), wherein a handle is provided on the outflow end face (7) of the outlet insert (1, 5, 8, 11, 14, 50) for changing the relative position of the adjusting element (3, 4, 6, 38) and of the counter-element (3', 4', 6', 38'), said handle being formed as a pushbutton, and wherein an adjusting movement at the handle can be converted into a relative movement of the adjusting element (3, 4, 6, 38) and of the counter-element (3', 4', 6', 38') by means of a pushbutton mechanism, wherein the outflow end face (7) of the outlet insert (1, 5, 8, 11, 14, 50) comprises a central through-opening (43), through which the pushbutton (9) passes, **characterised in that** the flow cross-section of the flow quantity regulator (2) or flow limiter (2') can be preselected or varied between a high flow rate and at least one flow rate which is reduced relative thereto by an axial change in the relative position of the adjusting element (3, 4, 6, 38) and of the counter-element (3', 4', 6', 38').

2. Outlet insert as claimed in claim 1, **characterised in that** the pushbutton mechanism comprises a feed sleeve (10), by means of which the relative position of the adjusting element (3, 4, 6, 38) and of the counter-element (3', 4', 6', 38') can be changed and that the feed sleeve (10) has at least one sliding tooth (12) with an oblique surface (13), which oblique surface (13) interacts with circumferential stepped toothing (16) such that a pressing movement applied to the pushbutton (9) against a return force can be converted into an axial sliding/rotating movement of the sliding tooth (12) which thereby slides into the next step of the stepped toothing (16).

3. Outlet insert as claimed in claim 2, **characterised in that** the stepped toothing (16) is of a two-step or multi-step design.

4. Outlet insert as claimed in claim 2 or 3, **characterised in that** in one step of the two-step or multi-step stepped toothing (16), the adjusting element (3, 4, 6, 38) is arranged outside an operative position provided in the region of the counter-element (3', 4', 6', 38').

5. Outlet insert as claimed in any one of claims 2 to 4, **characterised in that** the feed sleeve (10) is guided in a guide sleeve (17) which supports the circumferential stepped toothing (16) at one end edge of the sleeve or on an inner circumference of the sleeve.

6. Outlet insert as claimed in any one of claims 2 to 5, **characterised in that** an outflow-side end wall (19) of the insert unit (1, 5, 8, 11, 14, 50) has a grid, net or hole structure and that the guide sleeve (17) is formed integrally on or can be attached to the end wall (19) or on jet divider arranged upstream.

7. Outlet insert as claimed in any one of claims 2 to 6, **characterised in that** the return force is provided in the form of a return spring (44).

8. Outlet insert as claimed in claim 7, **characterised in that** the return spring (44) passes through the feed sleeve (10).

9. Outlet insert as claimed in any one of claims 2 to 8, **characterised in that** the pushbutton (9) is guided in a displaceable manner in the guide sleeve (17).

10. Outlet insert as claimed in any one of claims 1 to 9, **characterised in that** a jet regulator (22) is arranged downstream of the flow quantity regulator (2) or the flow limiter (2').

11. Outlet insert as claimed in claim 10, **characterised in that** the flow quantity regulator (2) is arranged in the insert unit (1, 5, 11, 14) between the outflow-side jet regulator (22) and an inflow-side attachment screen (21).

12. Outlet insert as claimed in any one of claims 7 to 11, **characterised in that** the return spring (44) is supported on the feed sleeve (10) and/or in the attachment screen (21).

13. Outlet insert as claimed in any one of claims 10 to 12, **characterised in that** the jet regulator (22) is designed as an aerated jet regulator.

14. Outlet insert as claimed in any one of claims 10 to 13, **characterised in that** the jet regulator has a jet divider which divides the inflowing water into a multiplicity of individual jets.

15. Outlet insert as claimed in claim 14, **characterised in that** the jet divider is designed as a perforated plate (23).

16. Outlet insert as claimed in claim 14, **characterised in that** the jet divider is formed as a diffuser (24) which has an annular wall (25) with through-openings (26), and that a deflecting surface (27) is integrally formed on the annular wall (25) and deflects the inflowing water to the through-openings (26).

17. Outlet insert as claimed in claim 16, **characterised in that** the jet regulator (22) has a jet regulator housing (28) with a housing subregion which, between itself and the diffuser (24), defines a through-channel (30), that the through-channel (30) tapers at least in regions in the direction of flow, and that the through-openings (26) open in the through-channel (30).

18. Outlet insert as claimed in any one of claims 10 to 17, **characterised in that** the jet regulator (22) has a jet regulator housing (28) with at least two releasably connectable housing parts.

19. Outlet insert as claimed in any one of claims 10 to 18, **characterised in that** the jet regulator (22) has a jet regulator housing (28), into the housing interior of which at least one insert part comprising a perforated, grid or net structure can be inserted.

20. Outlet insert as claimed in any one of claims 1 to 19, **characterised in that** the adjusting element (3, 4, 6, 38) is guided in an axially displaceable manner.

21. Outlet insert as claimed in any one of claims 1 to 20, **characterised in that** the flow quantity regulator (2) has a throttling body (31) made of elastic material, which, between itself and at least one regulating profile (32) provided on a circumferential wall, delimits at least one control gap (33), the passage cross-section of which changes under the pressure of the water flowing through, and that the flow cross-section of the flow quantity regulator (2) can be preselected or varied by an axial change in the relative position of the throttling body (31) and the regulating profile (32).

22. Outlet insert as claimed in claim 21, **characterised in that** the adjusting element (3, 4, 6) supports the throttling body (31) or the at least one circumferential wall comprising a regulating profile (32).

23. Outlet insert as claimed in claim 22, **characterised in that** the circumferential wall supporting the regulating profile (32) defines a flow cross-section which tapers in or contrary to the direction of flow, and/or that the regulating profile (32) comprises flow grooves or moulded flow recesses (34) which are oriented in the direction of flow and the clear flow cross-section of which tapers or widens.

24. Outlet insert as claimed in any one of claims 1 to 23, **characterised in that** the pushbutton is produced from a transparent or semitransparent material in order to indicate the selected switching step.

25. Outlet insert as claimed in any one of claims 1 to 24, **characterised in that** the pushbutton is provided in a set-back position on the outlet insert such that the pushbutton can be actuated only with the aid of an actuating tool.

26. Outlet insert as claimed in any one of claims 1 to 25, **characterised in that** in order to actuate the pushbutton mechanism, the pushbutton is to be pushed through into the outlet insert preferably beyond the plane formed by the outlet end face of the outlet insert.

## Revendications

1. Insert de sortie sanitaire (1, 5, 8, 11, 14, 50) qui peut être monté sur la sortie d'eau d'une robinetterie de sortie sanitaire, avec un régulateur de débit (2) ou limiteur de débit (2') qui présente un élément de réglage (3, 4, 6, 38) qui régule ou limite en coopération avec un élément antagoniste (3', 4', 6', 38') la section d'écoulement du régulateur de débit ou limiteur de débit, une manette étant prévue pour la modification de la position relative de l'élément de réglage (3, 4, 6, 38) et de l'élément antagoniste (3', 4', 6', 38*'*) sur le côté frontal de sortie (7) de l'insert de sortie (1, 5, 8, 11, 14, 50), laquelle manette est configurée comme un bouton-poussoir, et un mouvement de réglage sur la manette pouvant être converti en un mouvement relatif de l'élément de réglage (3, 4, 6, 38) et de l'élément antagoniste (3', 4', 6', 38') à l'aide d'un mécanisme à bouton-poussoir, le côté frontal de sortie (7) de l'insert de sortie (1, 5, 8, 11, 14, 50) présentant une ouverture de passage centrale (43) que traverse le bouton-poussoir (9), **caractérisé en ce que** la section d'écoulement du régulateur de débit (2) ou limiteur de débit (2') est présélectionnable ou variable par une modification axiale de la position relative de l'élément de réglage (3, 4, 6, 38) et de l'élément antagoniste (3', 4', 6', 38') entre un débit élevé et au moins un débit réduit au contraire.

2. Insert de sortie selon la revendication 1, **caractérisé en ce que** le mécanisme à bouton-poussoir présente une douille d'avance (10), à l'aide de laquelle la position relative de l'élément de réglage (3, 4, 6, 38) et de l'élément antagoniste (3', 4', 6', 38') peut être modifiée et **en ce que** la douille d'avance (10) possède au moins une dent de glissement (12) avec une surface oblique (13), laquelle surface oblique (13) coagit avec une denture (16) étagée tournante de telle manière qu'un mouvement de pression appliqué sur le bouton-poussoir (9) dans le sens inverse d'une force de rappel puisse être converti en un mouvement de coulissement/rotation axial de la dent de glissement (12) glissant dans l'étage suivant de la denture (16) étagée.

3. Insert de sortie selon la revendication 2, **caractérisé en ce que** la denture (16) étagée est réalisée à deux étages ou plus.

4. Insert de sortie selon la revendication 2 ou 3, **caractérisé en ce que**, dans un étage de la denture (16) à deux étages ou plus, l'élément de réglage (3, 4, 6, 38) est agencé en dehors d'une position active prévue dans la zone de l'élément antagoniste (3*'*, 4', 6', 38').

5. Insert de sortie selon l'une quelconque des revendications 2 à 4, **caractérisé en ce que** la douille d'avance (10) est guidée dans une douille de guidage (17) qui porte sur son bord frontal de douille ou sur sa périphérie intérieure de douille la denture étagée tournante (16).

6. Insert de sortie selon l'une quelconque des revendications 2 à 5, **caractérisé en ce qu'**une paroi frontale (19) côté sortie de l'unité d'insertion (1, 5, 8, 11, 14, 50) présente une structure de grille, de filet ou à trou et **en ce que** la douille de guidage (17) est formée d'un seul tenant sur la paroi frontale (19) ou sur un décomposeur de jet monté en amont ou est fixée dessus.

7. Insert de sortie selon l'une quelconque des revendications 2 à 6, **caractérisé en ce que** la force de rappel est réalisée sous la forme d'un ressort de rappel (44).

8. Insert de sortie selon la revendication 7, **caractérisé en ce que** le ressort de rappel (44) traverse la douille d'avance (10).

9. Insert de sortie selon l'une quelconque des revendications 2 à 8, **caractérisé en ce que** le bouton-poussoir (9) est guidé de manière mobile dans la douille de guidage (17).

10. Insert de sortie selon l'une quelconque des revendications 1 à 9, **caractérisé en ce qu'**un régulateur de jet (22) est monté en aval du régulateur de débit (2) ou du limiteur de débit (2').

11. Insert de sortie selon la revendication 10, **caractérisé en ce que** le régulateur de débit (2) est agencé entre le régulateur de jet (22) côté sortie et un tamis adaptable (21) côté entrée dans l'unité d'insertion (1, 5, 11, 14).

12. Insert de sortie selon l'une quelconque des revendications 7 à 11, **caractérisé en ce que** le ressort de rappel (44) s'appuie contre la douille d'avance (10) et/ou dans le tamis adaptable (21).

13. Insert de sortie selon l'une quelconque des revendications 10 à 12, **caractérisé en ce que** le régulateur de jet (22) est réalisé comme un régulateur de jet aéré.

14. Insert de sortie selon l'une quelconque des revendications 10 à 13, **caractérisé en ce que** le régulateur de rayon présente un décomposeur de jet qui divise l'eau affluant en une pluralité de jets individuels.

15. Insert de sortie selon la revendication 14, **caractérisé en ce que** le décomposeur de jet est réalisé sous la forme d'une plaque trouée (23).

16. Insert de sortie selon la revendication 14, **caractérisé en ce que** le décomposeur de jet est configuré comme un diffuseur (24) qui présente une paroi annulaire (25) avec des ouvertures de passage (26) et **en ce qu'**une surface d'impact (27) est formée sur la paroi annulaire (25), laquelle dévie l'eau affluant vers les ouvertures de passage (26).

17. Insert de sortie selon la revendication 16, **caractérisé en ce que** le régulateur de jet (22) présente un boîtier de régulateur de jet (28) avec une zone de partie de boîtier qui délimite entre elle et le diffuseur (24) un canal de passage (30), **en ce que** le canal de passage (30) se rétrécit au moins par endroit dans le sens d'écoulement et **en ce que** les ouvertures de passage (26) débouchent dans le canal de passage (30).

18. Insert de sortie selon l'une quelconque des revendications 10 à 17, **caractérisé en ce que** le régulateur de jet (22) présente un boîtier de régulateur de jet (28) avec au moins deux parties de boîtier pouvant être reliées de manière détachable.

19. Insert de sortie selon l'une quelconque des revendications 10 à 18, **caractérisé en ce que** le régulateur de jet (22) présente un boîtier de régulateur de jet (28), dans l'espace intérieur de boîtier duquel au moins une partie d'insertion présentant une structure à trou, de grille ou de filet, peut être insérée.

20. Insert de sortie selon l'une quelconque des revendications 1 à 19, **caractérisé en ce que** l'élément de réglage (3, 4, 6, 38) est guidé de manière déplaçable axialement.

21. Insert de sortie selon l'une quelconque des revendications 1 à 20, **caractérisé en ce que** le régulateur de débit (2) présente un corps d'étranglement (31) en matériau élastique qui délimite, entre lui et au moins un profilage de régulation (32) prévu sur une paroi périphérique, au moins une fente de commande (33), dont la section de passage se modifie sous pression de l'eau s'écoulant et **en ce que** la section d'écoulement du régulateur de débit (2) est présélectionnable ou variable par une modification axiale de la position relative du corps d'étranglement (31) et du profilage de régulation (32).

22. Insert de sortie selon la revendication 21, **caractérisé en ce que** l'élément de réglage (3, 4, 6) porte le corps d'étranglement (31) ou l'au moins une paroi périphérique présentant un profilage de régulation (32).

23. Insert de sortie selon la revendication 22, **caractérisé en ce que** la paroi périphérique portant le profilage de régulation (32) délimite une section d'écoulement se rétrécissant dans le sens de ou dans le sens opposé à l'écoulement et/ou **en ce que** le profilage de régulation (32) présente des rainures de débit ou moulages de débit (34) s'élargissant ou se rétrécissant dans leur section d'écoulement intérieure et orientées dans le sens d'écoulement.

24. Insert de sortie selon l'une quelconque des revendications 1 à 23, **caractérisé en ce que** le bouton-poussoir pour l'indication de l'état de commutation choisi est fabriqué en un matériau transparent ou semi-transparent.

25. Insert de sortie selon l'une quelconque des revendications 1 à 24, **caractérisé en ce que** le bouton-poussoir est prévu dans une position en retrait sur l'insert de sortie de telle manière que le bouton-poussoir ne soit actionnable qu'à l'aide d'un outil d'actionnement.

26. Insert de sortie selon l'une quelconque des revendications 1 à 25, **caractérisé en ce que** le bouton-poussoir doit être pressé pour l'actionnement du mécanisme à bouton-poussoir de préférence par le plan formé par le côté frontal de sortie de l'insert de sortie dans l'insert de sortie.
